# EUROPÄISCHE PATENTSCHRIFT

(11) **EP 0 937 804 B1**
(45) Veröffentlichungstag und Bekanntmachung des Hinweises auf die Patenterteilung: **14.05.2003**
(21) Anmeldenummer: 99101183.4
(22) Anmeldetag: 22.01.1999
(51) Int. Cl.: D06B 3/20, D06B 17/00, D06B 21/00

(54) **Verfahren und Anlage zur kontinuierlichen Nassbehandlung einer textilen Warenbahn**
Method and apparatus for the continuous wet treatment of a textile fabric
Procédé et appareil pour le traitement en continu par voie humide d' une étoffe textile

(30) Priorität: 20.02.1998 DE 19807110
(43) Veröffentlichungstag der Anmeldung: 25.08.1999
(73) Patentinhaber: Eduard Küsters Maschinenfabrik GmbH & Co. KG, 47805 Krefeld (DE)
(72) Erfinder: von Harten, Günter, 41564 Kaarst (DE); Schumacher, Walter, 52076 Aachen (DE); Kurschatke, Wolfgang, 47807 Krefeld (DE)
(74) Vertreter: Kluin, Jörg-Eden, Dr. Dipl.-Phys.

(56) Entgegenhaltungen:
- EP-B- 0 517 713
- WO-A-96/05349
- DE-C- 19 527 110

## Beschreibung

Die Erfindung bezieht sich auf ein Verfahren der dem Oberbegriff des Anspruchs 1 entsprechenden Art sowie eine Anlage gemäß dem Oberbegriff des Anspruchs 7.

Aus der DE 195 27 110 C1 geht eine Anlage hervor, die einen Jigger mit zwei Wickelwalzen umfaßt, zwischen die zwei Tauchbecken geringen Inhalts eingeschaltet sind, durch die die Warenbahn beim Umwickeln oder beim Auskaulen hindurchläuft. Beim Auskaulen passiert die Warenbahn einen Saugschlitz, der am Wickelarm kurz vor der Andrückrolle angeordnet ist, die gegen die auf einem Kaulenwagen außerhalb des Jiggers sich bildende Kaule anliegt. Derartige Jigger dienen meist zum Färben von textilen Warenbahnen. Die Auftragsmenge an Flotte ist durch das Flottentragevermögen der Warenbahn begrenzt. Manchmal ergibt sich das Problem, daß diese Grenze zumindest teilweise überschritten ist und sich Flotte innerhalb der Kaule im Bereich des unteren Scheitels ansammelt, um dort abzutropfen. Dies führt zu einer ungleichmäßigen Flottenverteilung in der Kaule mit entsprechendem Einfluß auf die Gleichmäßigkeit der Behandlung. Es versteht sich, daß derartige einen "Wassersack" aufweisende Kaulen beim Abwickeln Probleme machen, denen man in manchen Fällen auf aufwendige Weise durch ständiges Drehen der Kaule während der Verweilzeit zu begegnen versucht hat.

Ein gattungsgemäßes Verfahren und eine solche Anlage gehen aus der WO 96/05349 hervor. In der WO 96/05349 ist eine Kleinveredlungsanlage in der Art eines erweiterten Jiggers wiedergegeben, bei dem alle Aggregate in einem dampfdichten Gehäuse angeordnet sind. Auch hier erfolgen ein Abquetschen nach einer ersten Naßbehandlung, eine weitere Naßbehandlung mit einer hohen Auftragsmenge. und ein Verweilen vor dem Aufkaulen. Allerdings steht die Kleinveredlungsanlage unter dem Aspekt der Dampfatmosphäre und fehlt es insbesondere an dem wichtigen Schritt der Penetrierung vor dem Verweilen.

Der Erfindung liegt die Aufgabe zugrunde, ein Verfahren der dem Oberbegriff des Anspruchs 1 zugrundeliegenden Art und eine entsprechende Anlage dahingehend weiterzuentwickeln, daß die Penetration der Warenbahn durch die Flotte verbessert und die Bildung von Wassersäcken vermieden ist.

Diese Aufgabe wird verfahrensmäßig durch die in Anspruch 1 wiedergegebene Erfindung gelöst.

Nach der ersten Naßbehandlung wird die Warenbahn gleichmäßig entfeuchtet, z.B. durch Hindurchleiten durch ein Quetschwerk. Die Warenbahn wird hierdurch auf einer Restfeuchte von beispielsweise 60% bis 80% gebracht und ist danach aufnahmebereit für das Antragen weiterer Flotte, welches in einer hohen Auftragsmenge durch Tränken in einem Behälter mit verhältnismäßig geringem Flottenvolumen geschieht, so daß ein reine Addition ohne wesentlichen Flottenaustausch gegeben ist.

Die stark mit Flotte, insbesondere mit außen anhaftender Flotte beladene Warenbahn wird nun in einem separaten Schritt, also nicht nur durch bloßes Einwirkenlassen auf einer gewissen Laufstrecke der Warenbahn, einer Penetrierung unterzogen, indem die Flotte von den Außenbereichen der Warenbahn in deren Inneres hineingedrückt oder hineingezogen wird.

In der Verweilphase vor dem Aufkaulen findet die Flotte Gelegenheit, sich in der Warenbahn zu verteilen, so daß beim anschließenden Aufkaulen die Neigung, von der Oberfläche der Warenbahn abzulaufen und sich im unteren Bereich der Kaule anzusammeln, wesentlich verringert ist.

Bei der bevorzugten Ausführungsform des Verfahrens soll bei der zweiten Naßbehandlung eine Flottenmenge von mehr als 100%, bezogen auf das Flächengewicht der trockenen Warenbahn, aufgetragen werden (Anspruch 2), so daß insgesamt eine Flottenmenge von mehr als 160% oder 180% auf die Warenbahn aufgetragen worden sind und trotz der beim Penetrieren auftretenden Flottenverluste die Chemikalien einer hohen Flottenmenge auf der Warenbahn zur Wirkung kommen.

Wie bereits erwähnt, soll der Auftrag bei der zweiten Naßbehandlung im Additionsverfahrens ohne wesentlichen Flottenaustauch erfolgen (Anspruch 3).

Die Penetrierung soll bei der bevorzugten Ausführungsform durch Saugen vorgenommen werden (Anspruch 4).

Ein wichtiges Merkmal ist die besondere Verweilbehandlung nach Anspruch 5, durch die die Flotte in der Warenbahn senkrecht zu ihrer Fläche hin- und hergetrieben wird und die Fasern der Warenbahn gut und gleichmäßig erreicht.

Ein besonderes Anwendungsfeld des erfindungsgemäßen Verfahrens ist die KKV-Bleiche, bei welcher Baumwolle enthaltende oder aus Baumwolle bestehende Warenbahnen mit der Bleichflotte versehen und dann auf der Kaule viele Stunden verweilen gelassen werden, was die besondere Notwendigkeit der.Vermeidung Wassersäcken auf der Kaule sinnfällig werden läßt. Bei der ersten Naßbehandlung wird die Warenbahn mit Bleichflotte oder verdünnter Bleichflotte versehen, worauf bei der zweiten Naßbehandlung die Addition weiterer Bleichflotte erfolgt.

In den Ansprüchen 7 und 8 sind die vorrichtungsmäßigen Aspekte der Erfindung wiedergegeben.

In der Zeichnung ist ein Ausführungseispiel der Erfindung schematisch dargestellt.

Die Rollenanordnung in der turmartigen Verweilzone nach Anspruch 10 ist für sich genommen aus der EP 517 713 B1 bekannt, wo sie allerdings in einer anderen Funktion, nämlich im Eingangsbereich eines Dämpfers vorgesehen ist.
Fig. 1 zeigt eine Seitenansicht der erfindungsgemäßen Anlage;
Fig. 2 zeigt eine Teilansicht der Verweilstrecke in leicht vergrößertem Maßstab.

Die in Fig. 1 als Ganzes mit 100 bezeichnete Anlage dient zur Ausführung einer KKV-Bleiche und wird von einer Baumwolle enthaltenden oder aus Baumwolle bestehenden Warenbahn 10 im Pfeilsinne von rechts nach links durchlaufen. Rechts außerhalb der Darstellung der Fig. 1 erfährt die Warenbahn 10 eine erste Naßbehandlung mit einer Bleichflotte. Die Warenbahn 10 wird sodann in einem Quetschwerk 1 gleichmäßig auf eine Restfeuchte von etwa 60% bis 80% entfeuchtet. Nach dem Passieren eines Kompensators 2 gelangt die Warenbahn 10 in ein Aggregat 3, in welchem eine zweite Naßbehandlung mit Bleichflotte stattfindet. Das Aggregat 3 umfaßt einen Trog 4 für die Bleichflotte 5, in welchem eine horizontale Umlenkrolle 6 angeordnet ist. Die Warenbahn 10 passiert nach dem Kompensator 2 eine mit Abstand oberhalb des Troges 4 angeordnete Umlenkrolle 7, läuft von dieser etwa vertikal nach unten über die Umlenkrolle 6 und dann wieder vertikal nach oben über eine in gleicher Höhe neben der Umlenkrolle 7 angeordnete Umlenkrolle 8.

Das Volumen des Troges 4 ist bewußt kleingehalten. Der Trog 4 umschließt die Warenbahn 10 und die Umlenkrolle 6 so dicht, wie es konstruktiv durchführbar ist. Auch ist die Füllstandshöhe der Bleichflotte 5 gering, so daß ihr Spiegel nur etwa um den Durchmesser der Umlenkrolle 6 über deren oberen Scheitel steht. Die Warenbahn 10 soll in dem Trog 4 lediglich an der Oberfläche eine Flottenaddition erfahren, ohne daß in dem Trog 4 nennenswerte Austauschreaktionen zwischen der Warenbahn 10 und der Bleichflotte 5 stattfinden.

Nach dem Passieren der Umlenkrolle 8 legt die Warenbahn 10 zwischen den Umlenkrollen 8 und 8' einen etwa horizontalen Abschnitt 10' zurück und läuft dabei über eine Sauge 9 mit einem Saugschlitz 11, der sich über die Breite der Warenbahn 10 erstreckt und an welchem die oberflächlich vorhandene Bleichflotte aus den Trog 4 in das Innere der Warenbahn 10 hineingesaugt wird.

Das von der Sauge 9 abgesaugte Gemisch aus Bleichflotte und Luft gelangt über die Leitung 12 in einen Separator 13, an den über eine Leitung 14 eine Vakuumpumpe 15 angeschlossen ist, die die Saugwirkung erzeugt. Die in dem Separator 13 abgetrennte Bleichflotte wird von einer Pumpe 16 über eine Leitung 17 wieder in den Trog 4 zurückgeführt. Die Zuleitung 18 mit dem steuerbaren Ventil 19 dient dem Nachsetzen von Bleichflotte, um in den Trog 4 ein konstantes Niveau aufrechtzuerhalten.

Nach dem Verlassen der horizontalen Strecke 10' passiert die Warenbahn 10 eine turmartige Verweilstrecke 20, in die die Warenbahn 10 von unten einläuft. Die Verweilstrecke umfaßt zwei Gruppen 27,28 von untereinander gleichen, einander parallelen, horizontalen, vertikal übereinander angeordneten Umlenkrollen 29, über die die Warenbahn 10 im Zickzack in im wesentlichen horizontalen Schleifen 40 von unten nach oben geführt ist. Unmittelbar übereinander gelegene Umlenkrollen 29 bilden keinen Quetschspalt, sondern lassen die Warenbahn 10 quetschfrei hindurch. Der vertikale Abstand d (Fig. 2) zweier vertikal übereinander angeordneter Umlenkrollen 29 ist kleiner als der Durchmesser D einer Umlenkrolle. Außerdem sind die Achsen der Umlenkrollen 29 in einer Gruppe, z.B. 28, in der Höhe mittig zu den Achsen der Umlenkrollen 29 der jeweils anderen Gruppe, z.B. 27, angeordnet. Dadurch ergibt sich die in Fig. 2 dargestellte Warenbahnführung bei der die geraden Warenbahnabschnitte 10" zwischen den Umlenkrollen 29 ein leichtes Gefälle aufweisen, welches in Fig. 2 durch den Winkel 31 angedeutet ist, der in dem dargestellten Ausführungsbeispiel 7° beträgt und etwa 5° bis 10° betragen kann. Vor den Umlenkrollen 29, auf die die Warenbahnabschnitte 10" zulaufen, bilden sich kleine Wülste 32 an Behandlungsflotte (Fig. 2), die beim Umlauf um die dortige Umlenkrolle 29 in die Warenbahn 10 hineingedrückt werden, wodurch eine Penetrierung der ganzen Warenbahn 10 mit der in dem Aggregat 3 außen angetragenen Behandlungsflotte 5 stattfindet. Diese Penetrierung wird dadurch gefördert, daß die Zentrifugalkraft an den Umlenkrollen 29 die Bleichflotte bei der Gruppe 27 in der entgegengesetzten Richtung, senkrecht zur Fläche der Warenbahn 10 gesehen, durch diese zu treiben sucht wie bei der Gruppe 28, so daß also die Bleichflotte beim Passieren der turmartigen Verweilzone 20 in der Warenbahn 10 hin- und herverlagert wird, so daß es zu einer wirkungsvollen Umströmung der Fasern der Warenbahn 10 mit Bleichflotte kommt.

Durch die im wesentlichen horizontale Warenbahnführung in der Verweilzone 20 werden ein Herablaufen der Flotte an der Warenbahn 10 und Tropferscheinungen vermieden, die sonst zu Ungleichmäßigkeiten des Behandlungsausfalls führen könnte.

Nach dem Verlassen der Verweilzone 20 bzw. der obersten Umlenkrolle 29' der Gruppe 27 passiert die Warenbahn 10 die tiefer gelegene Umlenkrolle 21 einer als Ganzes mit 30 bezeichneten Wickeleinrichtung. Die Wickeleinrichtung 30 besitzt zu beiden Seiten der Warenbahn Wickelarme 22, zwischen denen die Umlenkrolle 21 an einem Ende der Wikkelarme 22 in der Nähe der dortigen Schwenkachse 23 derselben gelagert ist. Die Warenbahn 10 verläuft entlang der Wickelarme 22 bis zu einer am freien Ende der Wickelarme 22 angeordneten angetriebenen Andrückwalze 24, von der die Warenbahn 10 auf eine Kaule 25 übergeht, die auf einem Kaulenwagen 26 am Ende der Anlage aufgewickelt wird.

Durch das Absaugen der Warenbahn 10 nach dem Passieren des Troges 4 und das Verweilen in der Verweilzone 20 dringt die Bleichflotte derart in die Warenbahn 10 ein, daß kein Ablaufen oberflächlich anhaftender Bleichflotte und keine Wassersackbildung an der Kaule 25 stattfindet.

## Patentansprüche

1. Verfahren zur kontinuierlichen Naßbehandlung einer textilen Warenbahn (10),
bei welchem die Warenbahn (10) naßbehandelt wird,
bei welchem die Warenbahn (10) nach der ersten Naßbehandlung gleichmäßig entfeuchtet wird,
bei welchem die Warenbahn (10) ein zweites Mal in einen geringen, ständig nachgefüllten Flottenvolumen mit hoher Auftragsmenge naßbehandelt wird,
bei welchem die Warenbahn (10) nach der zweiten Naßbehandlung verweilen gelassen wird
und bei welchem die Warenbahn (10) anschließend aufgekault wird,
**dadurch gekennzeichnet,**
**daß** die Auftragsmenge der Flotte der zweiten Naßbehandlung in einem separaten Schritt in die Warenbahn (10) penetriert (d.h. in deren Inneres hineingedrückt oder hineingezogen wird) wird.

2. Verfahren nach Anspruch 1, **dadurch gekennzeichnet, daß** bei der zweiten Naßbehandlung eine Flottenmenge von mehr als 100%, bezogen auf das Flächengewicht der trockenen Warenbahn (10) aufgetragen wird.

3. Verfahren nach Anspruch 2, **dadurch gekennzeichnet, daß** der Auftrag im Additionsverfahren ohne wesentlichen Flottenaustausch erfolgt.

4. Verfahren nach einem der Ansprüche 1 bis 3, **dadurch gekennzeichnet, daß** die separate Penetrierung durch Saugen geschieht.

5. Verfahren nach einem der Ansprüche 1 bis 4, **dadurch gekennzeichnet, daß** beim Verweilen die Warenbahn (10) über eine Verweilzone (20) mit einer Rollenanordnung (27,28,29) geführt wird, und zwar derart, daß die beim Umrunden der Rollen (29) ausgeübte Fliehkraft die in oder auf der Warenbahn (10) vorhandene Flotte das eine Mal in Richtung der einen Warenbahnoberfläche, das andere Mal in Richtung der anderen Warenbahnoberfläche treibt.

6. Verfahren nach einem der Ansprüche 1 bis 5 für die KKV-Bleiche.

7. Anlage zur Durchführung des Verfahrens nach einem der Ansprüche 1 bis 6
mit einem ersten Aggregat zur Naßbehandlung der Warenbahn,
mit einer dem ersten Aggregat zur Naßbehandlung der Warenbahn (10) nachgeschalteten Vorrichtung (1) zur gleichmäßigen Entfeuchtung der naßbehandelten Warenbahn (10),
mit einem zweiten, ein geringes Flottenvolumen aufweisenden Aggregat (3) zum Naßbehandeln der Warenbahn (10) mit Behandlungsflotte (5),
mit einer dem zweiten Aggregat (3) zur Naßbehandlung der Warenbahn (10) nachgeschalteten Verweilzone (20)
und mit einer der Verweilzone (20) nachgeschalteten Vorrichtung (30) zum Aufkaulen der Warenbahn (10),
**dadurch gekennzeichnet,**
**daß** zwischen dem zweiten Aggregat zur Naßbehandlung der Warenbahn (10) und der Verweitzone (20) ein Penetrierungsaggregat (d.h. ein Aggregat, in welchem die Flotte in das Innere der Warenbahn (10) hineingedrückt oder hineingezogen wird) vorgesehen ist.

8. Anlage nach Anspruch 7, **dadurch gekennzeichnet, daß** das Penetrierungsaggregat eine Saugvorrichtung (9) zum Hindurchsaugen von Luft durch die getränkte Warenbahn (10) umfaßt.

9. Anlage nach Anspruch 7 oder 8,
**dadurch gekennzeichnet,**
**daß** das Verweilen in einer turmartigen Verweilzone (20) erfolgt, in der zwei Gruppen (27,28) von vertikal übereinander angeordneten Umlenkrollen (29) vorgesehen sind,
**daß** der vertikale Abstand (d) zweier Umlenkrollen (29,29) einer Gruppe (27,28) voneinander kleiner als der Durchmesser (D) der Umlenkrollen (29) ist und die Achse einer Umlenkrolle (29) einer Gruppe in der Höhe etwa in der Mitte zwischen den Achsen der nächst benachbarten Umlenkrollen (29m29) der anderen Gruppe angeordnet ist,
und **daß** die Warenbahn (10) zwischen den Umlenkrollen (29) zickzackförmig in im wesentlichen horizontalen Schleifen (40) geführt ist, deren gerade Schleifenabschnitte (10") ein leichtes Gefälle in Laufrichtung der Warenbahn (10) aufweisen.

## Claims

1. Process for continuous wet treatment of a textile fabric web (10)
wherein the fabric web (10) is wet treated,
the fabric web (10) is uniformly demoistened after the first wet treatment,
the fabric web (10) is wet treated a second time in a low, continually replenished liquor volume using a high application quantity,
the fabric web (10) is dwelled after the second wet treatment
and the fabric web (10) is subsequently batched up,
**characterized in that**
the application quantity of the liquor of the second wet treatment is in a separate step penetrated into the fabric web (10).

2. Process according to Claim 1, **characterized in that** a liquor quantity of more than 100%, based on the basis weight of the dry fabric web (10), is applied in the second wet treatment.

3. Process according to Claim 2, **characterized in that** application is effected additively without significant liquor exchange.

4. Process according to any one of Claims 1 to 3, **characterized in that** the separate penetration is effected by sucking.

5. Process according to any one of Claims 1 to 4, **characterized in that** the fabric web (10) is dwelled by passing it through a dwell zone (20) having a roller arrangement (27, 28, 29) such that the centrifugal force exerted in the course of going around the rollers (29) drives the liquor present in or on the fabric web (10) on one occasion in the direction of one of the fabric web surfaces and on another occasion in the direction of the other.

6. Process according to any one of Claims 1 to 5 for the cold-pad batch process bleach.

7. Apparatus for carrying out the process according to any one of Claims 1 to 6 comprising
a first assembly for wet-treating the fabric web, downstream of the first assembly for wet-treating the fabric web (10) a device (1) for uniform demoistening of the wet-treated fabric web (10),
a second assembly (3) which has a low liquor volume and is for wet-treating the fabric web (10) with treatment liquor (5),
a dwell zone . (20) downstream of the second assembly (3) for wet-treating the fabric web (10) and
downstream of the dwell zone (20) a device (30) for batching up the fabric web (10),
**characterized in that**
a penetration assembly for pressing or drawing the liquor into the interior of the fabric web (10) is provided between the second assembly for wet-treating the fabric web (10) and the dwell zone (20).

8. Apparatus according to Claim 7, **characterized in that** the penetration assembly comprises a sucking device (9) for sucking air through the saturated fabric web (10).

9. Apparatus according to Claim 7 or 8,
**characterized in that**
the dwelling is effected in a towerlike dwell zone (20) in which two groups (27, 28) are provided of mutually vertically superposed deflecting rollers (29),
the vertical distance (d) between two deflecting rollers (29, 29) of any one group (27, 28) is less than the diameter (D) of the deflecting rollers (29) and the axle of a deflecting roller (29) of any one group is disposed in terms of height approximately in the middle between the axles of the nearest adjacent deflecting rolls (29m29) of the other group,
and the fabric web (10) is zigzagged between the deflecting rollers (29) in substantially horizontal loops (40) whose straight sections (10") have a gently descending gradient in the direction of transport of the fabric web (10).

## Revendications

1. Procédé pour le traitement en continu par voie humide d'une bande de produit textile (10),
dans lequel la bande de produit (10) est traitée par voie humide,
dans lequel la bande de produit (10) est essorée régulièrement après le premier traitement par voie humide,
dans lequel la bande de produit (10) est traitée une deuxième fois par voie humide dans un faible volume de bain complété en permanence, avec une quantité appliquée importante,
dans lequel la bande de produit (10) est laissée à séjourner après le deuxième traitement par voie humide,
et dans lequel la bande de produit (10) est ensuite embobinée,
**caractérisé en ce que**
la quantité appliquée de bain du deuxième traitement par voie humide pénètre dans la bande de produit (10) (c'est-à-dire est poussée ou tirée à l'intérieur de celle-ci) dans une étape séparée.

2. Procédé selon la revendication 1, **caractérisé en ce que** lors du deuxième traitement par voie humide, une quantité de bain de plus de 100% par rapport au poids surfacique de la bande de produit (10) sèche est appliquée.

3. Procédé selon la revendication 2, **caractérisé en ce que** l'application a lieu par un procédé d'ajout sans échange de bain notable.

4. Procédé selon une des revendications 1 à 3, **caractérisé en ce que** la pénétration séparée a lieu par aspiration.

5. Procédé selon l'une des revendications 1 à 4, **caractérisé en ce que** lors du séjour, la bande de produit (10) est guidée à travers une zone de séjour (20) avec un dispositif de rouleaux (27, 28, 29), et de telle sorte que la force centrifuge exercée lors du contournement des rouleaux (29) entraîne le bain présent dans ou sur la bande de produit (10) une fois en direction d'une surface de la bande de produit et l'autre fois en direction de l'autre surface de la bande de produit.

6. Procédé selon l'une des revendications 1 à 5 pour le blanchiment par foulardage à froid.

7. Installation pour l'application du procédé selon l'une des revendications 1 à 6
avec un premier agrégat pour le traitement par voie humide de la bande de produit,
avec un dispositif (1) monté en aval du premier agrégat pour le traitement par voie humide de la bandé de produit (10) pour l'essorage uniforme de la bande de produit (10) traitée par voie humide,
avec un deuxième agrégat (3) présentant un faible volume de bain pour le traitement par voie humide de la bande de produit. (10) avec un bain de traitement (5),
avec une zone de séjour (20) placée en aval du deuxième agrégat (3) pour le traitement par voie humide de la bande de produit (10)
et avec un dispositif (30) monté en aval de la zone de séjour (20) pour l'embobinag de la bande de produit (10),
**caractérisée en ce que**
entre le deuxième agrégat pour le traitement par voie humide de la bande de produit (10) et la zone de séjour (20) est prévu un agrégat de pénétration (c'est-à-dire un agrégat dans lequel le bain est poussé ou tiré à l'intérieur de la bande de produit (10)).

8. Installation selon la revendication 1, **caractérisée en ce que** l'agrégat de pénétration comprend un dispositif d'aspiration (9) pour l'aspiration d'air à travers la bande de produit (10) imbibée.

9. Installation selon la,revendication 7 ou 8,
**caractérisée en ce que**
le séjour a lieu dans une zone de séjour (20) en forme de tour dans laquelle deux groupes (27, 28) de rouleaux de renvoi (29) superposés verticalement sont prévus,
la distance verticale (d) entre deux rouleaux de renvoi (29, 29) d'un groupe (27, 28) est inférieure au diamètre (D) des rouleaux de renvoi (29) et l'axe d'un rouleau de renvoi (29) d'un groupe est situé en hauteur environ au milieu entre les axes des rouleaux de renvoi (29, 29) les plus proches de l'autre groupe,
et la bande de produit (10) est conduite entre les rouleaux de renvoi (29) en zigzags, en boucles sensiblement horizontales (40) dont les sections de boucle rectilignes (10") présentent une légère pente dans le sens de circulation de la bande de produit (10).
